# FASCICULE DE BREVET EUROPEEN

(11) **EP 2 128 936 B1**
(45) Date de publication et mention de la délivrance du brevet: **13.07.2011**
(21) Numéro de dépôt: 09161410.7
(22) Date de dépôt: 28.05.2009
(51) Int. Cl.: H01R 25/00

(54) **Dispositif de connexion électrique multiple, socle d'alimentation et ensemble correspondants**
Elektrische Mehrfachanschlussvorrichtung, entsprechender Sockel zur Stromeinspeisung und entsprechende Gesamtanlage
Device with multiple electric connections, corresponding socket base and assembly

(30) Priorité: 28.05.2008 FR 0853480
(43) Date de publication de la demande: 02.12.2009
(73) Titulaire: STEELCASE SA, 67300 Schiltigheim (FR)
(72) Inventeur: Reithler, Christophe, 67380, LINGOLSHEIM (FR); Oberle, Jean-Marc, 67201, ECKBOLSHEIM (FR)
(74) Mandataire: Callon de Lamarck, Jean-Robert

(56) Documents cités:
- FR-A- 2 823 912
- US-A- 2 234 982
- US-A- 3 521 216
- US-A- 3 808 577
- US-A- 3 810 258

## Description

### DOMAINE TECHNIQUE GENERAL

La présente invention concerne un dispositif de connexion électrique multiple, comportant une base adaptée pour coopérer de façon stable mais amovible avec un socle, et une partie supérieure comportant au moins une prise de connexion électrique.

La présente invention concerne également un socle correspondant, et l'ensemble formé par le dispositif et le socle précités.

### ETAT DE L'ART

Comme le montre la figure 1, on connaît par FR 2 823 912 un dispositif 1 de connexion électrique multiple, comportant d'une part une base 13 adaptée pour coopérer de façon amovible avec un socle 2, et d'autre part une partie supérieure 11 comportant une pluralité de prises 111 de connexion électrique.

Ce dispositif permet une connexion électrique multiple, pour le branchement et l'alimentation électrique d'une pluralité d'appareils électriques, comme par exemple des ordinateurs dans une salle de réunion.

Ce dispositif présente cependant des inconvénients.

Le socle 2 de support du dispositif 1 est encombrant et comporte des arêtes. Dans le cas où le socle est fixé au sol, il constitue un risque de trébucher ou de se blesser pour un utilisateur.

De plus, le socle 2 forme un évidement de réception de la base 13 du dispositif. Certes la base est fermement maintenue dans le socle, mais un utilisateur peut vouloir la retirer plus facilement, pour déplacer le dispositif.

Enfin, l'alimentation électrique de chaque prise 111 de la partie supérieure 11 s'effectue via un fil 132 comportant une fiche 1321 d'alimentation destinée à coopérer avec une autre prise, associée au secteur par exemple. Ainsi, le fil 132 constitue un risque supplémentaire pour un utilisateur de trébucher, et la fiche 1321 est difficile à retirer de sa prise, de sorte qu'il n'est pas aisé de déplacer le dispositif.

On connait de US 2 234 982 un dispositif selon le préambule de la revendication 1, et un socle selon le préambule de la revendication 7.

Ce dispositif et ce socle présentent cependant des inconvénients.

En effet, le dispositif comporte une partie supérieure, comportant une prise de connexion électrique, qui est directement à proximité d'un socle fixé au sol. De ce fait, l'alimentation électrique d'une fiche introduite dans la prise de connexion engendre la présence d'un fil à proximité du sol. Ce fil, solidaire de la fiche dans la prise, constitue un risque pour un utilisateur de trébucher. De plus, l'utilisateur doit se baisser pour retirer la fiche de la prise ou introduire la fiche dans la prise, de sorte ces opérations ne sont pas aisées.

Le socle de US 2 234 982 comporte de plus des connecteurs électriques distincts de connecteurs magnétiques, présentant ainsi une configuration compliquée comportant un grand nombre de pièces.

Par ailleurs, des dispositifs connus de US 3 808 577 et US 3 810 258 présentent les mêmes inconvénients que le dispositif de US 2 234 982 précité.

Enfin, un socle connu de US 3 808 577 présente les mêmes inconvénients que le socle de US 2 234 982 précité ; tandis qu'un socle connu de US 3 810 258 ne présente pas de connecteurs électriques mobiles entre d'une part une position de coopération électrique et d'autre part une position escamotée dans laquelle les connecteurs sont escamotés dans le socle, ce qui représente un danger pour l'utilisateur.

### PRESENTATION DE L'INVENTION

L'invention propose de pallier au moins un de ces inconvénients.

A cet effet, on propose selon l'invention un dispositif de connexion électrique multiple selon la revendication 1.

L'invention est avantageusement complétée par les caractéristiques des revendications 2 à 6, prises seules ou en une quelconque de leur combinaison techniquement possible.

La présente invention concerne également un socle selon la revendication 7, et l'ensemble selon la revendication 8, formé par le dispositif et le socle précités.

L'invention présente de nombreux avantages.

Elle permet la connexion multiple d'appareils électriques pour leur alimentation.

Le socle d'alimentation ne représente aucun danger pour l'utilisateur : ni de trébucher, ni de s'électrocuter. Le socle présente en effet des connecteurs électriques mobiles entre d'une part une position de coopération électrique et d'autre part une position escamotée dans laquelle les connecteurs sont escamotés dans le socle, ce qui représente une sécurité supplémentaire contre une électrocution de l'utilisateur. On peut placer une pluralité de socles dans un sol d'une pièce.

Le dispositif (portatif ou formant une table à roulettes par exemple) peut se déplacer facilement d'un socle à un autre dans une pièce, et se connecter/déconnecter facilement également, ce qui permet une grande flexibilité d'organisation de dispositifs et d'appareils dans la pièce, sans ajout de rallonge électrique filaire, du fait du positionnement dans le sol des socles et/ou de la possibilité de connexion d'un dispositif à un autre dispositif similaire.

De plus, du fait que le dispositif selon l'invention comporte une partie intermédiaire de forme générale allongée entre la base et la partie supérieure, pour former une rallonge électrique, l'alimentation électrique d'une fiche introduite dans la prise de connexion n'engendre pas la présence d'un fil à proximité du sol, et donc réduit les risques pour un utilisateur de trébucher. De plus, l'utilisateur ne doit pas se baisser pour retirer la fiche de la prise ou introduire la fiche dans la prise, de sorte ces opérations sont plus aisées.

Le socle comporte enfin des connecteurs électriques qui sont également des connecteurs magnétiques, présentant ainsi une configuration simplifiée, comportant un nombre réduit de pièces.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1, déjà commentée, représente un dispositif connu de connexion multiple et un socle connu correspondant ;
- les figures 2A et 2B représentent un premier mode de réalisation possible d'un dispositif selon l'invention, coopérant avec un socle ;
- les figures 3A et 3B représentent une vue schématique en coupe d'un dispositif et d'un socle des figures 2A et 2B ;
- la figure 4, représente une utilisation possible d'un ensemble selon l'invention comportant un dispositif et un socle d'alimentation correspondant ;
- les figures 5 et 6 représentent schématiquement un deuxième mode de réalisation possible d'un dispositif selon l'invention, et une utilisation possible.

Sur l'ensemble des figures, les éléments similaires portent des références numériques identiques.

### DESCRIPTION DETAILLEE

Les figues 2A à 6 montrent schématiquement qu'un exemple possible d'un dispositif 1 de connexion électrique multiple selon l'invention, comporte principalement :
- une base 13 adaptée pour coopérer de façon amovible avec un socle 2 ; et
- une partie supérieure 11 comportant au moins une prise 111 de connexion électrique.

La base 13 forme préférentiellement un évidement 133.

Le socle 2 fait préférentiellement saillie 24 par rapport à une surface 31 d'un sol 3 dans lequel le socle 2 est placé. Le socle 2 a une forme complémentaire de l'évidement 133, principalement pour assurer la sécurité de la connexion électrique entre la base et le socle.

La complémentarité de forme peut également permettre un centrage de la base 13 sur le socle 2 et une bonne coopération mécanique du socle 2 avec la base 13.

La coopération mécanique entre la base 13 et le socle 2 permet une bonne tenue du dispositif sur le sol 3 (le dispositif est stable sur le sol), mais est cependant amovible : le dispositif peut être retiré du socle et facilement être déplacé.

Afin d'améliorer la stabilité du dispositif sur le socle, on prévoit préférentiellement un système 32 de maintien dans l'ensemble formé par le dispositif et le socle.

Plusieurs systèmes de maintien peuvent être envisagés. Ainsi la base 13 (respectivement le socle 2) peut comporter un membre 136 flexible coopérant avec un autre élément 236 du socle 2 (respectivement la base 13) pour former une liaison du type « emboîtement-pression » stable, mais amovible (voir figure 3A). Des éléments magnétiques disposés à l'interface entre le socle et la base peuvent également former le système 32 de maintien (voir figure 3B).

On comprend également que plus la surface inférieure 135 de la base 13 a une aire importante, plus le dispositif 1 est stable sur le sol 3.

La saillie 24 n'est pas trop haute, et comporte une surface supérieure 242 plane et des pentes latérales 241 inclinées par rapport à la surface 31 du sol, de sorte qu'elle ne représente pas un risque de trébucher pour un utilisateur.

Le dispositif comporte dans l'évidement 133 des contacts 131 électriques adaptés pour coopérer électromécaniquement de façon amovible avec des connecteurs 22 électriques du socle 2. La connexion électrique établie (voir figure 3B) entre les connecteurs 22 et les contacts 131 est protégée par la surface externe 134 de la base 13, et ne représente pas un danger d'électrocution pour un utilisateur.

De plus, le dispositif comporte des corps magnétiques 131 adaptés pour coopérer magnétiquement de façon amovible avec des corps 22 magnétiques du socle 2. La coopération magnétique amovible des corps permet, comme expliqué ci-après, la coopération électromécanique amovible des contacts 131 et des connecteurs 22.

On entend par « corps magnétique » tout corps présentant des propriétés magnétiques. Les corps magnétiques peuvent ainsi être des aimants permanents, ou d'autres corps ferromagnétiques par exemple.

On entend par « coopération magnétique » toute coopération utilisant les propriétés magnétiques du couple formé d'une part par les corps du socle et d'autre part par les corps de la base, pour permettre une coopération magnétique et mécanique des corps et, par la suite, une coopération électromécanique des connecteurs et des contacts. La coopération magnétique peut ainsi être matérialisée par la coopération d'un corps ferromagnétique avec un aimant, ou par la coopération magnétique par polarité opposée d'aimants permanents.

On répète que la coopération magnétique est amovible, et une rupture de la liaison électromécanique des connecteurs et des contacts entraîne la rupture de la liaison magnétique entre les corps. Cette propriété permet au dispositif d'être facilement déplacé et sécurisé pour l'utilisateur, comme on l'explique dans la suite.

Les corps magnétiques peuvent être des éléments distincts des contacts et des connecteurs, mais sont préférentiellement confondus avec les contacts et les connecteurs. Les contacts et les connecteurs sont alors fabriqués dans des matériaux présentant des propriétés de conduction électrique, mais également des propriétés magnétiques.

Les contacts 131 et les connecteurs 22 sont préférentiellement plats, ce qui augmente le caractère amovible de la coopération, en comparaison d'une coopération d'une alvéole recevant une broche par exemple dans une prise classique.

Les contacts 131 sont reliés électriquement aux prises 11 par une liaison électrique 121 à l'intérieur du dispositif 1.

Les connecteurs 22 sont reliés électriquement à une alimentation électrique (par exemple le secteur) par une liaison électrique 21 à l'intérieur du socle 2.

Le socle 2 forme ainsi une alimentation électrique amovible de chaque prise 111 de la partie supérieure 11, via lesdits contacts 131.

Le socle 2 est placé dans le sol 3 et la liaison 21 est intégralement placée dans le sol également, de sorte qu'il n'y a aucun fil issu du socle 2 ou du dispositif 1 pour l'alimentation des prises 111 : le risque de trébucher est grandement réduit pour un utilisateur.

### PREMIER MODE DE REALISATION POSSIBLE

Les figures 2A à 4 montrent schématiquement un exemple d'un premier mode de réalisation possible d'un dispositif 1 de connexion électrique multiple, comportant :
- une base 13 adaptée pour coopérer de façon amovible avec un socle 2 ;
- une partie supérieure 11 comportant au moins une prise 111 de connexion électrique ; et
- une partie 12 intermédiaire de forme générale allongée entre la base 13 et la partie supérieure 11, pour former une rallonge électrique.

La partie supérieure 11 comporte une poignée 112 de préhension, préférentiellement sur la surface supérieure de la partie supérieure 11 pour en faciliter l'accès.

La partie supérieure 11 comporte de façon préférentielle une pluralité de prises 111, pratiquées dans une surface latérale de la partie supérieure 11, tout autour de la partie supérieure 11.

Les prises 111 sont préférentiellement des prises « classiques », c'est-à-dire des prises comportant un évidement et des alvéoles destinées à recevoir les broches d'une fiche électrique.

Comme le montrent les figures 2A et 2B, le dispositif 1 est portatif et déplaçable d'un socle 2 à un autre socle 2.

Le fonctionnement du dispositif est le suivant.

Un utilisateur souhaitant avoir une connexion multiple, par exemple au milieu d'une pièce, pour une réunion ou une présentation, prend un dispositif 1 par la poignée 112 de préhension, et vient le placer en face d'un socle 2 présent dans la pièce.

La pièce comporte préférentiellement une pluralité de socle 2, répartis en fonction des besoins en alimentation électrique.

Dans la position escamotée (voir figure 3A), les connecteurs 22, reliés par exemple au réseau d'alimentation électrique par la liaison 21, sont en position escamotée, position dans laquelle les connecteurs sont escamotés dans le socle 2, grâce à des moyens 23 de rappel élastique, par exemple des ressorts.

Ainsi, dans la position escamotée, les connecteurs 22 n'affleurent pas la surface supérieure 242 et ne présentent pas un danger d'électrocution pour l'utilisateur.

On comprend que les contacts 131 ne représentent pas un danger pour l'utilisateur, et peuvent affleurer la surface de l'évidement 133.

L'utilisateur fait alors, en abaissant le dispositif 1 sur le socle 2, coopérer l'évidement 133 de la base 13 et la saillie 24 du socle 2.

Le système de maintien 32 permet de renforcer la stabilité de la coopération.

Du fait du rapprochement des contacts 131 (formant également on le rappelle corps magnétiques) vers les connecteurs 22 (formant également on le rappelle corps magnétiques), il s'établit une coopération magnétique apte à vaincre la force de rappel générée par les moyens 23 sur les connecteurs 22 dans le socle 2.

Dans la position d'engagement (voir figure 3B), la coopération magnétique engendre un déplacement des connecteurs 22 dans le socle 2 vers la surface 242, de sorte qu'une coopération électromécanique s'établit entre les connecteurs 22 et les contacts 131.

Les prises 111 sont donc alimentées, et, comme le montre la figure 4, des tables 6 par exemple peuvent être positionnées à proximité du dispositif, pour que des appareils électriques, comme par exemple des ordinateurs 5, puissent être branchés aux prises grâce à leur fiche 4.

Lorsque l'utilisateur souhaite déplacer le dispositif, il reprend la poignée 112 (voir figure 2B) et soulève le dispositif (voir figure 2A). La coopération dans le système 32 de maintien doit alors être rompue.

La coopération électromécanique entre les contacts 131 et les connecteurs 22 est donc rompue, et du fait de l'éloignement des contacts 131 vis-à-vis des connecteurs 22, la coopération magnétique également. Les moyens 23 rappellent donc les connecteurs 22 dans le socle 2, et le socle est de nouveau sans danger pour l'utilisateur.

On comprend que la disposition des tables 6 autour du dispositif et dans la pièce dans laquelle sont placés les socles est très flexible, et peut à tout moment être modifiée facilement.

On comprend que la forme du dispositif sur les figures est illustrative, et que toute forme externe est possible pour le dispositif.

### DEUXIEME MODE DE REALISATION POSSIBLE

Les figures 5 et 6 montrent une variante formant un deuxième mode de réalisation possible.

De même que précédemment, le dispositif 1 de connexion électrique multiple, comporte :
- une base 13 adaptée pour coopérer de façon amovible avec un socle 2 ;
- une partie supérieure 11 comportant au moins une prise 111 de connexion électrique ; et
- une partie 12 intermédiaire de forme générale allongée entre la base 13 et la partie supérieure 11.

Les éléments similaires par rapport au premier mode de réalisation ne sont pas repris dans le détail, pour des raisons de clarté et de concision.

La différence principale est que le dispositif 1 forme une table comportant un plan 114 de travail et au moins un pied 125.

Le plan 114 de travail de la table est formé par la partie supérieure 11, et le pied 125 de la table est préférentiellement formé par la partie intermédiaire et comporte la base 13.

Préférentiellement, le pied 125 comporte des roulettes 122 de déplacement du dispositif.

A cet effet, les roulettes 122 sont par exemple portées par une barre 123 s'étendant transversalement à partir de la partie intermédiaire 12 pour augmenter la stabilité de la table sur le sol 3.

La base 13 s'étend préférentiellement longitudinalement à partir de la partie intermédiaire 12.

Préférentiellement, la base 13 est mobile dans le pied 125 - formé préférentiellement par la partie intermédiaire 12 - entre d'une part une position d'engagement avec le socle 2 - position « basse » de la base - et d'autre part une position désengagée du socle 2 - position « haute » de la base.

Une telle mobilité est possible grâce par exemple à un coulissement de la base 13 dans la partie intermédiaire 12, par actionnement manuel.

Une autre possibilité pour la coopération de la base et du socle 2 est que la base 13 soit fixe par rapport à la partie intermédiaire 12, mais que les roulettes 122 soient mobiles sur le pied 125 entre d'une part une position d'engagement de la base 13 avec le socle 2 (position « basse » des roulettes) et d'autre part une position désengagée de la base du socle 2 (position « haute » des roulettes).

Comme dans le premier mode de réalisation, on peut prévoir un système de maintien de la base sur le socle.

On comprend que l'invention s'applique également à une table comportant quatre pieds individuels, au lieu de deux pieds en forme de T. Le dispositif est alors fixé à un pied ou situé indépendamment d'un pied. Le principe de fonctionnement précédemment décrit est cependant identique.

Le fonctionnement du socle est identique au fonctionnement décrit en référence au premier mode de réalisation, et n'est pas repris ici, pour des raisons de clarté et de concision.

Comme précédemment, une liaison 121 interne relie les contacts 131 aux prises 111, par exemple situées sur le plan 114, pour un accès facile. Les prises 111 sont par exemple des prises classiques.

Un utilisateur peut donc brancher plusieurs dispositifs électriques, comme par exemple des ordinateurs placés sur le plan 114 dans les prises 111, et déplacer facilement la table, grâce au caractère amovible de la coopération entre la base 13 et le socle 2, ainsi qu'aux roulettes 122.

Selon une variante avantageuse, le dispositif comporte en outre au moins une prise 113 positionnée sur la partie supérieure 11 de sorte qu'elle puisse coopérer avec une fiche 1113 correspondante d'un autre dispositif 1 similaire.

Comme on l'explique dans la suite, l'objet principal de la prise 113 est de former relais électrique d'une table à une autre table similaire, pour l'alimentation des prises 111 de la table similaire, via la coopération avec la fiche 1113.

A cet effet, la prise 113 est bien entendu également reliée à la base 13 par la liaison 121.

De même, la fiche 1113 est reliée à une connexion multiple comportant des prises 111 classiques faciles d'accès, grâce à une liaison 121.

La prise 113 forme un évidement, pour assurer la sécurité de l'utilisateur dans le cas où la base de la table est reliée au secteur par exemple.

Pour une coopération facile, la prise 113 est par exemple située (voir figure 5) par exemple :
- en position médiane du grand côté antérieur 1141 du plan 114, et/ou
- en position latérale gauche sur le petit côté gauche 1142.

Une prise 113 en position latérale gauche peut donc coopérer avec une fiche 1113 située, au même niveau, en position latérale droite d'une table similaire : les tables sont alors côte à côte (voir « cas a » de la figure 6).

De même, une prise 113 en position médiane du grand côté antérieur peut coopérer avec une fiche 1113 située en position médiane du grand côté antérieur d'une table similaire : les tables sont alors face à face de façon antisymétrique (voir « cas b » de la figure 6).

Enfin, une prise 113 en position médiane du grand côté antérieur peut coopérer avec une fiche 1113 située en position latérale droite d'une table similaire : les tables sont alors disposées en L (voir « cas c » de la figure 6).

On comprend que chaque table peut comporter plusieurs prises 113 et/ou plusieurs fiches 1113 (voir cas b et c de la figure 6).

Les tables peuvent donc être facilement regroupées selon plusieurs configurations différentes, en fonction des besoins de l'utilisateur, tout en ayant un accès à une connexion électrique multiple, et ce sans l'utilisation de rallonge électrique filaire.

Préférentiellement, chaque prise 113 comporte des connecteurs escamotables, et chaque fiche 1113 comporte des contacts correspondants.

Ainsi, chaque prise/fiche utilise des connecteurs/contacts électriques adaptés pour coopérer électriquement les uns avec les autres de façon amovible grâce à une association avec des corps magnétiques adaptés pour coopérer magnétiquement de façon amovible.

Préférentiellement, les connecteurs/contacts forment également les corps magnétiques.

En cas de proximité de deux tables pour la coopération des prises/fiches, la coopération magnétique des connecteurs/contacts permet de vaincre une force de rappel des connecteurs électriques dans la prise, et la coopération électromécanique est établie. L'ensemble des tables connectées dispose d'une alimentation électrique.

Lorsque les tables sont séparées, la coopération électromécanique est rompue, et les connecteurs rentrent dans la prise, la sécurité de l'utilisateur étant alors assurée.

## Revendications

1. Dispositif (1) de connexion électrique multiple, comportant :
- une base (13) adaptée pour coopérer de façon stable mais amovible avec un socle (2) ; et
- une partie supérieure (11) comportant au moins une prise (111, 113) de connexion électrique,
- la base (13) comportant
des contacts (131) électriques adaptés pour coopérer électriquement de façon amovible avec des connecteurs (22) électriques du socle (2),
des corps magnétiques (131) adaptés pour coopérer magnétiquement de façon amovible avec des corps (22) magnétiques du socle (2),
la coopération magnétiques amovible des corps permettant la coopération électrique amovible des contacts et des connecteurs,
ledit dispositif étant **caractérisé en ce qu'**il comporte une partie (12) intermédiaire de forme générale allongée entre la base (13) et la partie supérieure (11), pour former une rallonge électrique.

2. Dispositif selon la revendication 1, dans lequel la partie supérieure (11) comporte une poignée (112) de préhension, le dispositif étant portatif et déplaçable d'un socle (2) à un autre socle (2).

3. Dispositif selon la revendication 1, formant une table comportant un plan (114) de travail et au moins un pied (125), et dans lequel
- le plan (114) de travail de la table est formé par la partie supérieure (11), et
- le pied (125) de la table comporte la base (13).

4. Dispositif selon la revendication 3, dans lequel la base (13) est mobile dans le pied (125) entre d'une part une position d'engagement avec le socle (2) et d'autre part une position désengagée du socle (2).

5. Dispositif selon l'une des revendications 3 ou 4, dans lequel le pied (125) comporte des roulettes (122) de déplacement du dispositif, les roulettes étant mobiles sur le pied (125) entre d'une part une position d'engagement de la base (13) avec le socle (2) et d'autre part une position désengagée de la base du socle (2).

6. Dispositif selon l'une des revendications 3 à 5, comportant en outre au moins une prise (113) positionnée sur la partie supérieure (11), de sorte qu'elle puisse coopérer avec une fiche (1113) correspondante d'un autre dispositif (1) similaire, la coopération étant préférentiellement magnétique.

7. Socle (2) adapté pour coopérer de façon stable mais amovible avec un dispositif (1) de connexion électrique multiple selon l'une des revendications 1 à 6, comportant
des connecteurs (22) électriques d'alimentation électrique du dispositif (1) adaptés pour coopérer électriquement de façon amovible avec des contacts (131) électriques du dispositif (1),
des corps magnétiques (22) adaptés pour coopérer magnétiquement avec des corps (131) magnétiques du dispositif (1),
la coopération magnétiques amovible des corps permettant la coopération électrique amovible des contacts et des connecteurs,
ledit socle (2) étant placé dans un sol (3) et étant apte à assurer l'alimentation électrique de chaque prise (111) de la partie supérieure (11) du dispositif (1) via les contacts (131) du dispositif,
ledit socle étant **caractérisé en ce que** les connecteurs (22) électriques sont des connecteurs magnétiques mobiles entre d'une part une position de coopération électrique avec les contacts (131) de la base (13) du dispositif et d'autre part une position escamotée dans laquelle les connecteurs sont escamotés dans le socle (2).

8. Ensemble comportant un dispositif selon l'une des revendications 1 à 6 et un socle selon la revendication 7, **caractérisé en ce que** le socle fait saillie par rapport à une surface (31) du sol, la base (13) du dispositif formant un évidement (133) de forme complémentaire.

## Claims

1. Device (1) with multiple electrical connections, which includes:
- a base (13) designed to fit in a stable but removable manner with a socket base (2); and
- an upper part (11) which includes at least one electrical connection power point (111,113)
- where the base (13) includes
electrical contacts (131) designed to fit electrically in a removable manner with the electrical connectors (22) of the socket base (2),
magnetic bodies (131) designed to fit together magnetically in a removable manner with the magnetic bodies (22) in the socket base (2),
where the removable magnetic fitting together of the bodies enables the contacts and connectors to fit together electrically in a removable manner,
where said device is **characterised in that** it includes an intermediate part (12) of a general elongate shape between the base (13) and the upper part (11), to form an electrical extension.

2. Device according to claim 1, in which the upper part (11) includes a grip handle (112), with the device being portable and capable of being moved from one socket base (2) to another socket base (2).

3. Device according to claim 1, which forms a table which includes a working surface (114) and at least one foot (125) and in which
- the working surface (114) of the table is formed by the upper part (11) and
- the foot (125) of the table includes the base (13).

4. Device according to claim 3, in which the base (13) is mobile within the foot (125) between, on one hand, a position engaged with the socket base (2) and, on the other hand, a position disengaged from the socket base(2).

5. Device according to one of claims 3 or 4, in which the foot (125) includes castors (122) for moving the device, with the castors being movable on the foot (125) between, on one hand, an engaged position of the base (13) with the socket base (2) and, on the other hand, a disengaged position of the base from the socket base (2).

6. Device according to one of claims 3 to 5, which includes in addition at least one power point (113) positioned on the upper part (11), so that it can fit together with a corresponding plug (1113) of another similar device (1), where the fitting together is preferably magnetic.

7. Socket base (2) designed to fit in a stable but removable manner with a device (1) with multiple electrical connections according to one of claims 1 to 6, which includes
electrical connectors (22) for electrical supply of the device (1) designed to fit together electrically in a removable manner with electrical contacts (131) of the device (1),
magnetic bodies (22) designed to fit together magnetically with magnetic bodies (131) of the device (1),
where the removable fitting together of the bodies enables the contacts and connectors to fit together electrically in a removable manner,
where said base socket (2) is placed in a floor (3) and is designed to provide an electrical supply for each power point (111) in the upper part (11) of the device (1) via the contacts (131) of the device,
where said base socket is **characterised in that** the electrical connectors (22) are magnetic connectors which are moveable between, on one hand, a position of electrical fitting with the contacts (131) of the base (13) of the device and, on the other hand, a retracted position in which the connectors are retracted into the base socket (2).

8. Assembly which includes a device according to one of claims 1 to 6 and a base socket according to claim 7, **characterised in that** the base socket protrudes relative to a surface (31) of the floor, with the base (13) of the device forming a hollow (133) with a complementary shape.

## Patentansprüche

1. Elektrische Mehrfach-Anschlussvorrichtung (1), umfassend:
- eine Basis (13), die dafür geeignet ist, auf stabile, jedoch lösbare Weise mit einem Sockel (2) zusammenzuwirken; und
- einen oberen Teil (11) mit mindestens einer elektrischen Anschlussbuchse (111, 113),
- wobei die Basis (13) umfasst:
elektrische Kontakte (131), die dafür geeignet sind, auf lösbare Weise mit elektrischen Steckverbindern (22) des Sockels (2) elektrisch zusammenzuwirken,
Magnetkörper (131), die dafür geeignet sind, auf lösbare Weise mit Magnetkörpern (22) des Sockels (2) magnetisch zusammenzuwirken,
wobei das lösbare magnetische Zusammenwirken der Körper das lösbare elektrische Zusammenwirken der Kontakte und der Steckverbinder ermöglicht,
wobei die Vorrichtung **dadurch gekennzeichnet ist, dass** sie einen mittleren Teil (12) mit allgemein langgezogener Form zwischen der Basis (13) und dem oberen Teil (11) umfasst, um eine elektrische Verlängerung zu bilden.

2. Vorrichtung nach Anspruch 1, wobei der obere Teil (11) einen Griff (112) aufweist, und wobei die Vorrichtung tragbar und von einem Sockel (2) zu einem anderen Sockel (2) versetzbar ist.

3. Vorrichtung nach Anspruch 1, die einen Tisch mit einer Arbeitsebene (114) und mindestens einem Fuß (125) bildet, wobei
- die Arbeitsebene (114) des Tisches von dem oberen Teil (11) gebildet ist und
- der Fuß (125) des Tisches die Basis (13) umfasst.

4. Vorrichtung nach Anspruch 3, wobei die Basis (13) in dem Fuß (125) beweglich ist zwischen einerseits einer Position, in der sie mit dem Sockel (2) in Eingriff ist, und andererseits einer Position, in der sie mit dem Sockel (2) außer Eingriff ist.

5. Vorrichtung nach einem der Ansprüche 3 oder 4, wobei der Fuß (125) Laufrollen (122) zum Verschieben der Vorrichtung aufweist, wobei die Laufrollen an dem Fuß (125) beweglich sind zwischen einerseits einer Position, in der die Basis (13) mit dem Sockel (2) in Eingriff ist, und andererseits einer Position, in der die Basis mit dem Sockel (2) außer Eingriff ist.

6. Vorrichtung nach einem der Ansprüche 3 bis 5, umfassend mindestens eine Buchse (113), die an dem oberen Teil (11) derart angeordnet ist, dass sie mit einem entsprechenden Stecker (1113) einer anderen ähnlichen Vorrichtung (1) zusammenwirken kann, wobei das Zusammenwirken vorzugsweise magnetisch ist.

7. Sockel (2), der dafür geeignet ist, auf stabile, jedoch lösbare Weise mit einer elektrischen Mehrfach-Anschlussvorrichtung (1) nach einem der Ansprüche 1 bis 6 zusammenzuwirken, umfassend
elektrische Steckverbinder (22) für die Stromversorgung der Vorrichtung (1), die dafür geeignet sind, auf lösbare Weise mit elektrischen Kontakten (131) der Vorrichtung (1) elektrisch zusammenzuwirken,
Magnetkörper (22), die dafür geeignet sind, auf lösbare Weise mit Magnetkörpern (131) der Vorrichtung (1) magnetisch zusammenzuwirken,
wobei das lösbare magnetische Zusammenwirken der Körper das lösbare elektrische Zusammenwirken der Kontakte und der Steckverbinder ermöglicht,
wobei der Sockel (2) in einem Boden (3) angeordnet ist und dafür vorgesehen ist, die Stromversorgung jeder Buchse (111) des oberen Teils (11) der Vorrichtung (1) über die Kontakte (131) der Vorrichtung sicherzustellen,
wobei der Sockel **dadurch gekennzeichnet ist, dass** die elektrischen Steckverbinder (22) magnetische Steckverbinder sind, die beweglich sind zwischen einerseits einer Position, in der sie mit den Kontakten (131) der Basis (13) der Vorrichtung elektrisch zusammenwirken, und andererseits einer Rückzugsposition, in der die Steckverbinder in den Sockel (2) zurückgezogen sind.

8. Anordnung, umfassend eine Vorrichtung nach einem der Ansprüche 1 bis 6 und einen Sockel nach Anspruch 7, **dadurch gekennzeichnet, dass** der Sockel relativ zu einer Fläche (31) des Bodens vorspringt, wobei die Basis (13) der Vorrichtung eine Ausnehmung (133) mit komplementärer Form bildet.
